# EUROPÄISCHE PATENTANMELDUNG

(11) **EP 3 811 834 A1**
(43) Veröffentlichungstag der Anmeldung: **28.04.2021**
(21) Anmeldenummer: 19000563.7
(22) Anmeldetag: 16.12.2019
(51) Int. Cl.: A47K 3/38, D06M 13/02

(54) **TEXTIL DUSHVORHANG AUS MASCHINELL GEWACHSTEN GEWEBE**

(30) Priorität: 24.10.2019 DE 202019004392 U
(71) Anmelder: LANG, Udo, 20355 Hamburg (DE)
(72) Erfinder: LANG, Udo, 20355 Hamburg (DE)

(57) **Zusammenfassung**

Die Probleme von dem Stand der Technik werden mit der in Schutzanspruch 1 aufgeführten Merkmalen gelöst. Die Erfindung ermöglicht die Herstellung von einem Textil Duschvorhang, aus Naturfaser 100%, d.h. frei von Kunststoff und in Abhängigkeit von der verwendeten Wachs Emulsion 100% frei von Fluorchemikalien.

Da bisher bei der Phobierung von Textil Duschvorhängen immer die maximale Wirkung verlangt und erzielt werden sollte, ist zum gegenwärtigen Zeitpunkt nicht bekannt, das es ein Bestrebungen gab, das verhältnismäßig niedrige Effektniveau einer auf Wachs basierenden Phobierung für Textil Duschvorhänge zu nutzen.

Durch die begrenzte Verwendungsdauer eines Textil Duschvorhangs relativiert sich das geringere Effektniveau von wachshaltigen Ausrüstungen ggb. einer langfristig nicht vollständig genutzten, sich in der Umwelt verteilenden, Fluor Ausrüstung, die sich durch Ausspülungen in der Umwelt verteilt.

Durch die Verwendung von grundsätzlich schwereren Naturfaser-Geweben und dem zusätzlichen Gewicht von Wachs ist der Duschvorhang schwerer. Daher kann auf das sonst notwendige Beschwerungsband im Saum verzichtet und trotzdem ein am Körper kleben vermieden werden. Damit ist es möglich, den Duschvorhang 100% frei von Fluorchemikalien und 100% frei von Kunststoff, Blei, Zink, Edelstahl zu fertigen.

Dort wo der Verbraucher keinen ölabweisenden Duschvorhang benötigt, bedeutet die Erfindung eine ökologisch und gesundheitlich unbedenkliche Duschabtrennung aus Textilgewebe.

## Beschreibung

Stand der Technik 1: Zur Phobierung von Duschvorhängen aus Textil Gewebe werden in der Regel Verbindungen mit Fluorchemikalien eingesetzt.

Der im Schutzanspruch 1 angegeben Erfindung liegt folgendes Problem zugrunde: Fluorchemie auf Basis von 8 Kohlenstoffatomen ist mit ökologischen und mit gesundheitlichen Risiken verbunden. Ersatzstoffe auf der Basis von vier oder sechs Kohlenstoffatomen werden nicht als umweltfreundliche Lösung angesehen.

Dieses Problem wird mit den im Schutzanspruch 1,2,3 aufgeführten Merkmalen gelöst, indem die aufgrund ihrer langen Alkylreste hydrophoben Eigenschaften unpolarer Stoffe von Wachs und Wachs enthaltende Emulsionen als umweltfreundliche Hydrophobierung Verwendung findet.

Stand der Technik 2: Es ist bekannt das textiles Gewebe mit Wachs Emulsionen wasserabweisend ausgerüstet werden, um den mechanischen und thermischen Herausforderungen des Gebrauch standzuhalten.

Der im Schutzanspruch 1,2 angegeben Erfindung liegt folgendes Problem zugrunde: Von Hand mit Wachs behandeltes textiles Gewebe hält den thermischen und mechanischen Belastungen eines Duschvorhangs nicht stand.

Die Erfindung löst das Problem, indem eine maschinelle Applikation der Wachs Emulsion mit Tauchbad, Foulard und Wärmebehandlung, das textile Gewebe dauerhaft durchdringend und ummantelnd hydrophobiert.

Stand der Technik 3: Es ist bekannt das Textil Duschvorhänge mit textilen Gewebe aus chemischen Fasern, wie Polyester genannt oder natürlichen Fasern aus Pflanzen, wie Baumwolle, Leinen, Hanf, Bambus und Kombinationen daraus hergestellt werden.

Der im Schutzanspruch 1,2,3 angegeben Erfindung liegt folgendes Problem zugrunde: Kunststoff Fasern sind nicht ökologisch. Mischgewebe aus Kunststoff und Naturfasern lassen sich nicht trennen und die Phobierung mit Fluorchemie ist als toxisch oder reproduktionstoxisch eingestuft.

Die Erfindung löst das Problem, bei der Verwendung ökologisch und gesundheitlich unbedenklicher Textil Gewebe aus Naturfaser, welche ökologisch und gesundheitlich unbedenklich phobiert, weiterhin ökologisch und gesundheitlich unbedenklich bleiben.

## Patentansprüche

1. Vorrichtung aus gewachsten Textil Gewebe, zur Verwendung als Duschvorhang.
**dadurch gekennzeichnet, dass** die Ausrüstung mit einer Wachs Emulsion, das Garn des textilen Gewebes ummantelnd und durchdringend hydrophobiert.

2. Vorrichtung nach Anspruch 1
**gekennzeichnet durch** den maschinellen Auftrag der Ausrüstung auf das Textil Gewebe im Tauchbad, mit Foulard und Wärmebehandlung.

3. Vorrichtung nach Anspruch 1
**gekennzeichnet durch** Konfektion nach der maschinellen Ausrüstung des Textil Gewebe nach Anspruch 2, zum allgemein im deutschen u.A. als Duschvorhang, Duschabtrennung, Duschgardine umfassend bekannten und benannten Spritzwasserschutz, der das beim Duschen entstehende Spritzwasser dem gewünschten Abfluss zuführt.

4. Vorrichtung nach Anspruch 1
**gekennzeichnet durch** Textil Gewebe, gewebt mit Garn aus Chemiefasern umfassend genannt oder natürlichen Fasern aus Baumwolle oder Leinen oder Hanf oder Bambus oder einer Kombination daraus.
